# EUROPÄISCHE PATENTSCHRIFT

(11) **EP 1 878 823 B1**
(45) Veröffentlichungstag und Bekanntmachung des Hinweises auf die Patenterteilung: **06.03.2019**
(21) Anmeldenummer: 07405112.9
(22) Anmeldetag: 11.04.2007
(51) Int. Cl.: D05B 19/00, D05B 19/10

(54) **Verfahren und Vorrichtung zum Darstellen von Nahprozessen**
Method and device for representing sewing processes
Procédé et dispositif destinés à la représentation de processus de couture

(30) Priorität: 10.07.2006 CH 10992006
(43) Veröffentlichungstag der Anmeldung: 16.01.2008
(73) Patentinhaber: BERNINA International AG, 8266 Steckborn (CH)
(72) Erfinder: Zickenberg, Boris, 78267 Aach (DE); Zeiger, Stefan, 8006 Zürich (CH)
(74) Vertreter: Gachnang, Hans Rudolf

(56) Entgegenhaltungen:
- EP-A- 1 676 945
- WO-A1-02/054370
- JP-A- 9 105 069
- JP-A- 9 188 954
- US-A- 5 983 817
- US-A1- 2001 027 738
- US-A1- 2005 234 584
- US-A1- 2006 027 154

## Beschreibung

Gegenstand der Erfindung ist ein Verfahren und eine Vorrichtung zum Darstellen von Nähprozessen gemäss den Merkmalen der Patentansprüche 1 und 9.

Moderne Nähmaschinen und Stickmaschinen umfassen in der Regel einen Bildschirm. Dieser kann zum Anzeigen von Informationen und (bei Sensorbildschirmen) zum Bedienen oder Steuern der Nähmaschine genutzt werden. Insbesondere ist es bekannt, auf einem berührungsempfindlichen Bildschirm Kleinbilder bzw. Icons von Stickmustern zur Auswahl darzustellen.
Aus der US 5,983,817 ist eine an eine Nähmaschine anschliessbare Kontrollvorrichtung bekannt. Diese umfasst als Steuervorrichtung einen Personal Computer mit einem Bildschirm und Eingabemitteln zum menugesteuerten Einstellen verschiedener Parameter - unter anderem können z.B. auch Stickmuster ausgewählt werden - und zum Steuern der Nähmaschine. Wenn die Steuervorrichtung keine angeschlossene Nähmaschine erkennt, wird ein Simulationsmodus aktiviert. Dabei werden Pseudosignale erzeugt, welche den von einer Nähmaschine während des Nähbetriebs erzeugten Signalen entsprechen.
Herkömmlich werden jeweils die vollständigen Stichmuster und Stickmuster auf dem Bildschirm dargestellt.

Insbesondere bei komplexeren Mustern sind die einzelnen Einstichstellen und die Abfolge der Nadelstiche im Nähgut bzw. der Entstehungsprozess von Stich- und Stickmustern anhand der auf dem Bildschirm dargestellten Muster nur schlecht oder gar nicht erkennbar. Im Weiteren widerspiegeln solche herkömmlichen Darstellungen nicht die tatsächlichen Gegebenheiten, da weder Farbe und Struktur des Nähguts, noch die Farben des Oberfadens und des Unterfadens berücksichtigt werden.

Aus der EP 1 676 945 A ist eine Vorrichtung zum Erzeugen von Stickdaten bekannt, die eine Eingabevorrichtung mit einem Stift zum Vorgeben einer Bahn umfasst, wobei entlang dieser Bahn Einstichstellen eines Stickmusters erzeugt werden sollen. Die Vorrichtung umfasst eine Verarbeitungseinheit, welche die Daten der Einstichstellen parallel zur Vorgabe der Bahn unter Berücksichtigung von Stickstichbreite, Stickstichdichte oder Stickstichwinkel bezüglich der Bahn berechnet. Die so berechneten Positionen der Einstichstellen werden auf einem Bildschirm dargestellt. In einem Simulationsmodus können die bei der Eingabe der Bahn berechneten Einstichstellen virtuell durch Stickgarn miteinander verbunden auf dem Bildschirm dargestellt werden. Dabei kann eine virtuelle Lichtquelle definiert werden, welche die Helligkeit der dargestellten Einstichstellen in Abhängigkeit der Nähe zur Lichtquelle beeinflusst.

Es ist Aufgabe der vorliegenden Erfindung, ein Verfahren und eine Vorrichtung zum realitätsnahen bzw. realitätsgetreuen Darstellen und/oder Simulieren von Näh- und Stickvorgängen zu schaffen.

Diese Aufgabe wird gelöst durch ein Verfahren und eine Vorrichtung zum Darstellen von Nähprozessen gemäss den Merkmalen der Ansprüche 1 und 9.

Mit dem erfindungsgemässen Verfahren und der erfindungsgemässen Vorrichtung kann der Entstehungsprozess von Stichmustern und Stickmustern auf einem vorzugsweise hoch auflösenden Bildschirm (beispielsweise auf einem Teil des Nähmaschinenbildschirms oder auf dem Bildschirm eines Simulators bzw. eines Computers mit einer Simulationssoftware) realitätsnah bzw. realitätsgetreu dargestellt werden. Die Farbe und gegebenenfalls auch die Struktur des Bildschirmteils, welcher das Nähgut darstellt, können je nach Ausgestaltung der Erfindung aus einer Anzahl gespeicherter Bildvorlagen (z.B. Bitmap-Muster) ausgewählt, oder mittels einer Kamera oder eines Farbsensors direkt vom jeweiligen Nähgut erfasst werden. Analog können auch die Farben und die Stärken des Oberfadens und des Unterfadens vorgegeben werden.
Bei einer vorteilhaften Ausgestaltung der Erfindung kann die Visualisierung des Näh- oder Stickvorgangs wahlweise während des realen Betriebs der Näh- bzw. Stickmaschine oder bei aktiviertem Simulationsmodus erfolgen. Im Simulationsmodus wird die Stichbildung im Nähgut verhindert, beispielsweise indem die Nadelstange vom Hauptantrieb entkoppelt wird, oder indem der Hauptantrieb der Nähmaschine ausgeschaltet bleibt. Zur realistischen Darstellung eines Näh- oder Stickbildes und dessen Entstehung ist es somit nicht erforderlich, auf dem realen Originalstoff ein Probemuster zu nähen. Zum Visualisieren eines Näh- oder Stickvorgangs können z.B. die Ansteuerwerte der Motoren bzw. Schrittmotoren erfasst werden, welche für die Erzeugung des jeweiligen Stich- oder Stickmusters eingesetzt werden, also z.B. die Ansteuerwerte der Schrittmotoren für Längs- und Quertransport sowie für die Stichbreite bzw. die Schwenkbewegung der Nadelstange.
Wird das Nähgut mittels Transporteuren bewegt, können zusätzlich die Schlupfeigenschaften des Nähguts in Form von Schlupffaktoren für Vor-, Rück-, Rechts- und Linksbewegung berücksichtigt werden. Bei der Darstellung des "virtuellen" Nähbildes auf dem Bildschirm kompensieren diese Schlupffaktoren den Unterschied zwischen den Vorschubbewegungen des Transporteurs und der tatsächlichen Stoffbewegung. Solche Schlupffaktoren und gegebenenfalls weitere Faktoren können der Nähmaschinensteuerung z.B. in einer Initialisierungsroutine mitgeteilt werden.
Bei Verwendung von Stickrahmen zur Bewegung des Nähguts sind keine Schlupf-Korrekturfaktoren erforderlich.

Zusätzlich zur Visualisierung der Erzeugung von Stich- und Stickmustern können z.B. auch die Erzeugung von Knopflöchern sowie das Einfügen von Knöpfen oder die von Spezialnadeln erzeugten Stichbilder im Nähgut simuliert werden.

Anhand einiger Figuren wird die Erfindung im Folgenden näher beschrieben. Dabei zeigen
- Figur 1: eine Teilansicht einer Nähmaschine mit einem Bildschirm,
- Figur 2: Eine Darstellung der Nähmaschine aus Figur 1 auf dem Bildschirm eines Simulators,
- Figur 3a: ein erstes Teilbild zur Darstellung eines Nähvorgangs,
- Figur 3b: ein zweites Teilbild zur Darstellung des Nähvorgangs,
- Figur 3c: ein drittes Teilbild zur Darstellung des Nähvorgangs.

Figur 1 zeigt eine Teilansicht einer Nähmaschine 1 mit einem Maschinenbildschirm, kurz Bildschirm 3 genannt. Der Bildschirm 3 ist als berührungsempfindlicher Bildschirm (auch "Touch Screen" oder "Sensorbildschirm" genannt) ausgebildet. Die Nähmaschine 1 umfasst feste Bedienelemente 5a, z.B. in Gestalt von realen Tasten, Drehknöpfen und Reglern. Auf dem Bildschirm 3, der als Benutzerschnittstelle dient, können z.B. in Abhängigkeit der jeweiligen Konfiguration der Nähmaschine 1 Informationen und Auswahloptionen angezeigt werden. Im Beispiel von Figur 1 wird auf dem Bildschirm 3 ein Auswahlmenü für unterschiedliche Nähstiche angezeigt. Dabei können die einzelnen Stichbilder mittels variabler bzw. virtueller Bedienelemente 5b, welche auf dem Bildschirm z.B. als Tasten oder Bedienflächen mit einem kleinen, meist vereinfachten Bild oder Icon der jeweiligen Stichart dargestellt sind, ausgewählt werden. Die virtuellen Tasten zur Auswahl der Nähstichart umfassen zusätzlich eine Ziffer zur eindeutigen Identifizierung des jeweiligen Stichmusters.
Abhängig von der jeweiligen Konfiguration der Nähmaschine 1, beispielsweise von der in den Nadelhalter eingesetzten Nähnadel 7, vom an die Stoffdrückerstange angeschlossenen Nähfuss 9 und von der verwendeten Stichplatte 11 kann nur ein Teil aller verfügbaren Stichmuster genutzt werden. Es kann deshalb vorgesehen sein, dass jene Stichmuster, welche in der jeweiligen Konfiguration nicht nutzbar sind, in dieser Konfiguration nicht aktiviert werden können und/oder als nicht nutzbare Sticharten kenntlich gemacht werden, indem sie beispielsweise mit einer anderen Farbe dargestellt werden.
Auf einem Teil des Bildschirms 3 kann ein Anzeigefenster 13 zum vergrösserten Darstellen des jeweils ausgewählten Stichmusters angezeigt werden. Bei ausreichender Auflösung des Bildschirms 3 können die einzelnen Einstichstellen 8 bzw. -punkte der Nähnadel 7 im Anzeigefenster 13 ebenfalls dargestellt werden.

Die Informationen zu den einzelnen Stichmustern, also z.B. die absolute oder gegenseitige relative Lage einzelner Einstichpositionen sowie deren Reihenfolge sind in einem der Nähmaschinensteuerung zugänglichen Speicher (nicht dargestellt) hinterlegt. Bei einer vorteilhaften Ausgestaltung der Nähmaschine 1 können auch Informationen zur Charakterisierung des zu verarbeitenden Nähguts 2 (Fig. 3a, 3b und 3c) und/oder des Oberfadens und/oder des Unterfadens in geeigneter digitalisierter Form gespeichert werden. Solche Informationen sind zum Beispiel Farbe und/oder Struktur des Nähguts 2, Farbe des Unterfadens, Schlupfeigenschaften des Nähguts 2 bzw. Korrekturwerte für den Transport des Nähguts 2 mittels eines Transporteurs. Bei solchen Korrekturwerten oder -faktoren wird der Schlupf des Nähguts 2 in jeder Nährichtung derart ausgeglichen, dass die tatsächlichen Einstichpositionen 8 der Nähnadel 7 in das Nähgut 2 den vorgegebenen Sollwerten entsprechen.

Die Visualisierungssoftware umfasst ein Konfigurationsmenü, welches zum Festlegen von Parametern dient, welche das Stichbild beeinflussen.

Zur Erfassung der Farbe und Struktur des Nähguts 2 kann eine Kamera (nicht dargestellt) vorgesehen sein, die z.B. am Nähmaschinenkopf ausgebildet ist oder über eine entsprechende Schnittstelle mit der Nähmaschine 1 in Wirkverbindung gebracht werden kann. Die Erfassung und Speicherung eines Bildes der Nähgutoberfläche kann z.B. durch Betätigen einer temporär auf dem Sensorbildschirm 3 dargestellten Taste erfolgen.

Alternativ kann auch eine beschränkte Anzahl von Farben und Strukturen im Nähmaschinenspeicher bzw. in einem der Nähmaschine 1 zugeordneten Speicher z.B. als Bitmap hinterlegt sein, wobei dann jeweils jene Farbe und jenes Muster ausgewählt werden, welche dem tatsächlichen Nähgut 2 am ehesten entsprechen. Die Eigenschaften des virtuellen Nähguts 2 werden also an die Eigenschaften des realen Nähguts 2 angenähert, angepasst oder angeglichen.

Die Erfassung der Nähgutfarbe oder der Farbe des Ober- und des Unterfadens kann alternativ auch mittels eines Farbsensors erfolgen.
Gegebenenfalls können weitere Eigenschaften des Nähguts 2 wie Elastizität und Struktur und/oder Eigenschaften von Nähmaschinenelementen wie z.B. der verwendete Nähnadeltyp im Konfigurationsmenü durch Auswahl aus einer Anzahl vordefinierter gespeicherter Parameter festgelegt werden. Anstelle der manuellen Konfiguration können auch Vorrichtungen zur automatischen Erfassung eines oder mehrerer solcher Parameter vorgesehen sein. Eine Nähnadel 7 und/oder andere Nähmaschinenelemente können mit einem Code versehen sein, beispielsweise mit einem Farbcode oder Strichcode oder einem anderen berührungslos erfassbaren Code, der z.B. auf einem RFID-Marker gespeichert sein kann. Alternativ können auch mechanisch abtastbare Codierungen vorgesehen sein. Wenn solche Codes automatisch erfasst werden, kann die Nähmaschinensteuerung bzw. die Software zur Visualisierung von Nähvorgängen die zugehörigen gespeicherten Informationen abrufen und die entsprechenden Elemente automatisch konfigurieren.

Die Nähmaschine 1 umfasst ein reales oder ein virtuelles Bedienelement 5a, 5b zum Umschalten zwischen dem normalen Nähmodus, bei welchem das Stichmuster auf das Nähgut 2 unter der Nähnadel 7 genäht wird, und einem Simulationsmodus.

Im Simulationsmodus wird z.B. der Hauptmotor der Nähmaschine 1 ausgeschaltet oder die Nadelstange vom Nadelstangenantrieb entkoppelt, derart, dass beim Betätigen des Fussanlassers oder eines entsprechenden anderen Bedienelementes 5a, 5b keine reale Stichbildung im Nähgut 2 erfolgt. Auf dem Bildschirm 3 wird in diesem Betriebsmodus der Stichbildungsvorgang dargestellt. Dabei sind virtuell die Nähnadel 7, deren Einstichstellen 8 ins Nähgut 2 und die bisher gebildete Naht 10 zwischen den Einstichstellen 8 sichtbar. In den Figuren 3a, 3b und 3c ist der zur Darstellung des Nähprozesses auf dem Bildschirm 3 dargestellte Ausschnitt des Nähguts 2 während der Herstellung eines Stichmusters mit einer einfachen Nähnadel 7 jeweils mit zeitlichem Abstand dargestellt. Alternativ kann das Stich- oder Stickmuster als ganzes auf dem Bildschirm 3 bzw. in einem Anzeigefenster 13 des Bildschirms 3 als Hintergrund schwach angezeigt werden. Während der Simulation des Nähvorgangs wird dann jeweils die aktuelle Position der Nähnadel 7 und der bereits gebildete Teil der Naht 10 hervorgehoben dargestellt.

Bei Verwendung von Spezialnadeln wie Dreifachnadeln oder Schwertnadeln werden diese und die zugehörigen Stichbilder und Nähte analog zum Nähprozess mit einer Nähnadel 7 realitätsnah auf dem Bildschirm 3 dargestellt.
Die Geschwindigkeit bei diesem virtuellen Nähvorgang ist vorzugsweise mittels des Fussanlassers oder des hierfür vorgesehenen Bedienelements 5a, 5b einstell- oder veränderbar. Insbesondere können bei der Simulation auch das Anhalten und die Richtungsumkehr des virtuellen Nähvorgangs vorgesehen sein. Auf diese Weise können der Entstehungsprozess eines Stichbildes und dessen Wirkung auf dem Nähgut 2 besser verstanden und beurteilt werden. Bei einer besonders vorteilhaften Ausgestaltung der Erfindung können weitere Parameter wie Fadenspannung und Stoffart vorgegeben und berücksichtigt werden. Im Speicher der Nähmaschine 1 können verschiedene Eigenschaften wie Dicke oder Schlupffaktoren für unterschiedliche Stoffarten gespeichert sein. Wenn die Knotenbildung zwischen Unterfaden und Oberfaden aufgrund solcher Faktoren oberhalb des Nähguts 2 erfolgt, kann dies bei der Simulation des Nähvorgangs berücksichtigt werden, indem auch die Knoten und die von oben her sichtbaren Abschnitte des Unterfadens dargestellt werden.
Die Visualisierungssoftware kann optional zum Darstellen weiterer Vorgänge, wie z.B. der Knopflochherstellung ausgebildet sein. Nach Fertigstellung der Umrandung des Knopflochs wird dann die Herstellung des Schnittspaltes auf dem Bildschirm 3 virtuell dargestellt. Anschliessend kann z.B. menugesteuert ein passender Knopf aus einer Anzahl gespeicherter Knöpfe ausgewählt und virtuell durch das Knopfloch geführt werden (keine Darstellung). Vorzugsweise sind nur die in der Grösse zum jeweiligen Knopfloch passenden Knöpfe auswählbar. Bilder von Knöpfen können analog zum Nähgut 2 als Bitmap gespeichert werden. Solche Bilder können z.B. über Internet oder mittels Datenträgern an den von der Nähmaschinensteuerung abfragbaren Speicher übertragen werden.

Im normalen Nähmodus ist im Unterschied zum Simulationsmodus der Stichbildungsapparat aktiviert, sodass das Nähmuster auf das reale Nähgut 2 genäht werden kann. Wahlweise kann dabei auf dem Bildschirm 3 der Nahtbildungsvorgang analog zum Simulationsmodus visualisiert werden oder nicht.

Anstelle eines Transporteurs kann auch ein Stickrahmen (nicht dargestellt) zum Verschieben des Nähguts 2 in der Nähebene verwendet werden. Da das Nähgut 2 in den Stickrahmen eingespannt wird, können in diesem Fall keine schlupfbedingten Einstichfehler auftreten. Mit einem Stickrahmen können nicht nur kleine Stichmuster, sondern auch grössere Stickmuster erstellt werden. Alternativ können auch beliebige andere Transportvorrichtungen zum Verschieben bzw. Positionieren des Nähguts relativ zum Stichbildungsapparat verwendet werden, beispielsweise Rollenantriebe, wie sie bei grösseren Quiltvorrichtungen eingesetzt werden. Die anhand von Stichmustern erläuterte Visualisierung gilt entsprechend auch für Stickmuster. Der Begriff "Nähmaschine 1" umfasst in der vorliegenden Schrift auch andere Stichbildungsmaschinen, insbesondere Stickmaschinen oder Nähmaschinen 1 mit Stickrahmen.

Nach einer nicht beanspruchten Alternative können Näh- und Stickvorgänge auch auf einem Simulator bzw. einem Computer simuliert und visuell auf einem Simulatorbildschirm 3a angezeigt werden, wie dies in Figur 2 dargestellt ist. Auf dem Simulatorbildschirm 3a wird im Wesentlichen die Nähmaschine 1 aus Figur 1 dargestellt, wobei zusätzliche Anzeigefenster 13 mit Informationen, Statusanzeigen und virtuellen Bedienelementen 5b angezeigt werden können. Insbesondere wird zwischen dem Oberarm und dem Unterarm ein Simulationsfenster 13a angezeigt, in welchem der Entstehungsprozess des Stich- oder Stickmusters wirklichkeitsnah dargestellt wird. Das fertige Stich- oder Stickmuster ist hier jeweils nicht als Überlagerung dargestellt. Das Nähgut 2 wird im Simulationsfenster 13a als Hintergrund mit dem zugehörigen Bitmap-Muster dargestellt. Sichtbar sind die Nähnadel 7 und der bereits genähte Abschnitt der Naht 10 (im Wesentlichen der Oberfaden) mit den jeweiligen Einstichstellen 8 im Nähgut 2.

## Patentansprüche

1. Verfahren zum Darstellen von Nähprozessen für die Herstellung eines Stichmusters bei einer **eine Steuerung umfassenden** Nähmaschine (1), wobei für dieses Stichmuster Informationen zu Einstichpositionen und deren Abfolge in einem **der Steuerung zugänglichen Speicher** gespeichert sind, **dadurch gekennzeichnet, dass** auf einem Bildschirm (3) ein virtuelles Nähgut (2) dargestellt wird, und dass auf diesem virtuellen Nähgut (2) durch wiederholtes Einstechen einer virtuellen Nähnadel (7) an der Abfolge von Einstichpositionen mit dazwischen ausgeführten Relativbewegungen zwischen dem virtuellen Nähgut (2) und der virtuellen Nähnadel (7) eine virtuelle Naht (10) erzeugt wird.

2. Verfahren nach Anspruch 1, **dadurch gekennzeichnet, dass** mindestens eine Eigenschaft des virtuellen Nähguts (2) an die entsprechende Eigenschaft eines realen Nähguts (2) angenähert, angepasst oder angeglichen wird.

3. Verfahren nach einem der Ansprüche 1 oder 2, **dadurch gekennzeichnet, dass** die Farben des Oberfadens und des Unterfadens der virtuellen Naht (10) an die Farben des Oberfadens und des Unterfadens einer realen Naht (10) angenähert, angepasst oder angeglichen werden.

4. Verfahren nach einem der Ansprüche 2 oder 3, **dadurch gekennzeichnet, dass** mindestens ein Teil der Eigenschaften des virtuellen Nähguts (2) bzw. der virtuellen Naht (10) automatisch erfasst werden.

5. Verfahren nach einem der Ansprüche 1 bis 4, **dadurch gekennzeichnet, dass** bei Nähmaschinen (1) der Hauptantrieb oder die Kraftübertragung vom Hauptantrieb auf die Nadelstange durch Aktivieren eines Simulationsmodus deaktiviert wird.

6. Verfahren nach einem der Ansprüche 1 bis 4, **dadurch gekennzeichnet, dass** der virtuelle Nähprozess mittels eines Fussanlassers oder eines anderen Bedienelements (5a, 5b) gesteuert wird.

7. Verfahren nach Anspruch 6, **dadurch gekennzeichnet, dass** die Nähgeschwindigkeit und/oder die Nährichtung mittels dieser Bedienelemente (5a, 5b) beeinflusst werden.

8. Verfahren nach einem der Ansprüche 1 bis 7, **dadurch gekennzeichnet, dass** zusätzlich zur Simulation des Nähvorgangs weitere Vorgänge simuliert werden, insbesondere die Herstellung eines Knopflochs und das Anbringen eines Knopfs bei einem Knopfloch.

9. Vorrichtung zum Darstellen von Nähprozessen bei Nähmaschinen (1), umfassend eine Steuerung, einen **der Steuerung zugänglichen** Speicher und einen Bildschirm (3), wobei der Speicher oder ein Speicherbereich zum Speichern von Nähguteigenschaften ausgebildet ist, **dadurch gekennzeichnet, dass** die Steuerung eine Visualisierungssoftware zum wirklichkeitsnahen Darstellen der Nähprozesse **gemäss dem Verfahren nach Anspruch 1** auf dem Bildschirm (3) umfasst.

10. Vorrichtung nach Anspruch 9, **dadurch gekennzeichnet, dass** bei Nähmaschinen (1) ein Bedienelement (5a, 5b) zum Aktivieren und/oder Deaktivieren eines Simulationsmodus vorgesehen ist.

## Claims

1. A method for representing sewing processes for the manufacture of an embroidery pattern on a sewing machine (1) comprising a control system, wherein information regarding insertion positions and their sequence are stored for said embroidery pattern in a memory which is accessible to the control system, **characterised in that** a virtual sewing material (2) is represented on a monitor (3), and that a virtual seam (10) is produced on said virtual sewing material (2) between the virtual sewing material (2) and the virtual sewing needle (7) by repeatedly inserting a virtual sewing needle (7) at the sequence of insertion positions with relative motions executed therebetween.

2. The method according to Claim 1, **characterised in that** at least one feature of the virtual sewing material (2) is approximated, adjusted or assimilated to the corresponding feature of a real sewing material (2).

3. The method according to any one of Claims 1 or 2, **characterised in that** the colours of the upper thread and of the lower thread of the virtual seam (10) are approximated, adjusted or assimilated to the colours of the upper thread and of the lower thread of a real seam (10).

4. The method according to any one of Claims 2 or 3, **characterised in that** at least some of the features of the virtual sewing material (2) or of the virtual seam (10) are automatically detected.

5. The method according to any one of Claims 1 to 4, **characterised in that** on sewing machines (1) the main drive or the power transmission from the main drive to the needle bar is deactivated by activating a simulation mode.

6. The method according to any one of Claims 1 to 4, **characterised in that** the virtual sewing process is controlled by means of a foot pedal or another operating control (5a, 5b).

7. The method according to Claim 6, **characterised in that** the sewing speed and/or the sewing direction is/are influenced by means of said operating controls (5a, 5b).

8. The method according to any one of Claims 1 to 7, **characterised in that** in addition to the simulation of the sewing process further processes are simulated, in particular the manufacture of a button hole and the affixing of a button at a button hole.

9. A device for representing sewing processes on sewing machines (1), comprising a control system, a memory which is accessible to the control system and a monitor (3), wherein the memory or a memory area is configured to store sewing material features, **characterised in that** the control system comprises visualisation software for representing the sewing processes realistically according to the method according to Claim 1 on the monitor (3).

10. The device according to Claim 9, **characterised in that** an operating control (5a, 5b) for activating and/or deactivating a simulation mode is provided on sewing machines (1).

## Revendications

1. Procédé destiné à la représentation de processus de couture pour la réalisation d'un motif de point sur une machine à coudre (1) comprenant une commande, des informations concernant les positions de piqûre et leur suite étant enregistrées pour ce motif de point dans une mémoire à laquelle la commande a accès, **caractérisé en ce qu'**un ouvrage (2) virtuel est représenté sur un écran (3), et **en ce que**, sur cet ouvrage (2) virtuel, une couture (10) virtuelle est générée par la piqûre répétée d'une aiguille à coudre (7) virtuelle sur la suite de positions de piqûres avec des mouvements relatifs exécutés entre deux, entre l'ouvrage (2) virtuel et l'aiguille à coudre (7) virtuelle.

2. Procédé selon la revendication 1, **caractérisé en ce qu'**au moins une propriété de l'ouvrage (2) virtuel est rapprochée, adaptée ou assimilée à la propriété correspondante d'un ouvrage (2) réel.

3. Procédé selon l'une quelconque des revendications 1 ou 2, **caractérisé en ce que** les couleurs du fil supérieur et du fil inférieur de la couture (10) virtuelle sont rapprochées, adaptées ou assimilées aux couleurs du fil supérieur et du fil inférieur d'une couture (10) réelle.

4. Procédé selon l'une quelconque des revendications 2 ou 3, **caractérisé en ce qu'**au moins une partie des propriétés de l'ouvrage (2) virtuel ou de la couture (10) virtuelle est détectée automatiquement.

5. Procédé selon l'une quelconque des revendications 1 à 4, **caractérisé en ce que** pour des machines à coudre (1), l'entraînement principal ou la transmission de force de l'entraînement principal à la barre à aiguille est désactivé(e) par l'activation d'un mode de simulation.

6. Procédé selon l'une quelconque des revendications 1 à 4, **caractérisé en ce que** le processus de couture virtuel est commandé au moyen d'une commande au pied ou d'un autre élément de commande (5a, 5b).

7. Procédé selon la revendication 6, **caractérisé en ce que** la vitesse de couture et/ou la direction de couture est influencée au moyen de ces éléments de commande (5a, 5b).

8. Procédé selon l'une quelconque des revendications 1 à 7, **caractérisé en ce que**, en plus de la simulation du processus de couture, d'autres processus sont simulés, en particulier la réalisation d'une boutonnière et la pose d'un bouton au niveau d'une boutonnière.

9. Dispositif destiné à la représentation de processus de couture sur des machines à coudre (1), comprenant une commande, une mémoire à laquelle la commande a accès et un écran (3), la mémoire ou une zone de mémoire étant conçue pour enregistrer des propriétés d'ouvrage, **caractérisé en ce que** la commande comprend un logiciel de visualisation pour la représentation proche de la réalité sur l'écran (3) des processus de couture d'après le procédé selon la revendication 1.

10. Dispositif selon la revendication 9, **caractérisé en ce que** pour des machines à coudre (1), un élément de commande (5a, 5b) est prévu pour l'activation et/ou la désactivation d'un mode de simulation.
